# EUROPÄISCHE PATENTANMELDUNG

(11) **EP 0 829 362 A2**
(43) Veröffentlichungstag der Anmeldung: **18.03.1998**
(21) Anmeldenummer: 97114276.5
(22) Anmeldetag: 19.08.1997
(51) Int. Cl.: B41J 2/175

(54) **Verfahren zum Wiederbefüllen einer Tintenpatrone bzw. eines Druckkopfs eines Tintenstrahldruckers oder dergleichen**

(30) Priorität: 13.09.1996 DE 19637235
(71) Anmelder: PMS GmbH, Produktion + Recycling von Büromaschinenzubehör, 78664 Eschbronn-Locherhof (DE)
(72) Erfinder: Schwenk, Peter, 77773 Schenkenzell (DE); Lutters, Andreas E., 78727 Oberndorf a. N. (DE); Harp, Hans-Jürgen, 30179 Hannover (DE)
(74) Vertreter: Patentanwälte Westphal, Buchner, Mussgnug Neunert, Göhring

(57) **Zusammenfassung**

Verfahren zum Wiederbefüllen einer Tintenpatrone bzw. eines Druckkopfs eines Tintenstrahldruckers oder dergleichen, mit einem die Tinte aufnehmenden Tintenvorratsraum, welcher in Fluidverbindung mit Austrittsöffnungen einer Düsenplatte steht und in welchem ein Unterdruck herrscht, der unbeabsichtigtes Austreten von Tinte durch die Austrittsöffnungen der Düsenplatte verhindert, bei dem wenigstens folgende Verfahrensschritte durchlaufen werden:
a) Herstellen einer abgedichteten Fluidverbindung zwischen der Düsenplatte und einem Tintentank.
b) Fördern von Tinte aus dem Tintentank in den Tintenvorratsraum in Zyklen durch abwechselndes in Betrieb setzen und Stillsetzen einer Förderpumpe.
c) Beenden des Förderns von Tinte bei Erreichen eines vorgegebenen Abschaltkriteriums.
d) Rückfördern von Tinte in den Tintentank bis zum Erreichen des vorgegebenen Unterdrucks im Tintenvorratsraum.
e) Lösen der Fluidverbindung.

Sowie eine zur Durchführung des Verfahrens geeignete Vorrichtung.

## Beschreibung

Die Erfindung betrifft eine Vorrichtung zum Wiederbefüllen einer Tintenpatrone oder eines Druckkopfs eines Tintenstrahldruckers gemäß Oberbegriff des Anspruchs 1, sowie eine hierzu geeignete Vorrichtung.

Nach wie vor ist die Mehrzahl der im Handel befindlichen Tintenpatronen oder Druckköpfe für Tintenstrahldrucker als Einwegprodukt konzipiert, das nach dem Verbrauch des Tintenvorrats weggeworfen werden muß. Dies ist aus ökologischer und ökonomischer Sicht unerwünscht, da die verbrauchten Tintenpatronen oder Druckköpfe an sich noch vollständig funktionsfähig sind und außerdem eine Reihe wertvoller Bauteile, wie beispielsweise eine Düsenplatte, durch die die Tinte ausgespritzt wird, oder eine Kontaktfolie, die die elektrischen Signale zur Steuerung des Ausspritzvorgangs der Tinte erzeugt, enthält.

Es sind deshalb bereits Vorschläge bekannt geworden, derartige Druckköpfe durch geeignete Maßnahmen wiederzubefüllen und damit deren Lebensdauer zu verlängern. Im einfachsten Fall kann der Druckkopf durch einen balgartigen Nachfüllbehälter von Hand wiederbefüllt werden, wie er beispielsweise aus der WO 92/20 577 bekannt ist. Zu diesem Zweck besitzt der Nachfüllbehälter eine Hohlnadel, die durch eine Belüftungsöffnung im Gehäuse des Druckkopfs eingeführt und dadurch in den Tintenvorratsraum eingeschoben wird. Durch Druck auf den balgartigen, elastisch deformierbar gestalteten Abschnitt des Nachfüllbehälters wird die darin befindliche Tinte in den Tintenvorratsraum gepumpt.

Zur Verbesserung der Handhabung ist auch schon vorgeschlagen worden, spezielle Befüllstationen zu verwenden, wie sie beispielsweise in der DE 43 27 278 C1 beschrieben sind. Diese Vorrichtungen bestehen aus einer Halterung mit einem Dichtungsorgan, in die der zu befüllende Druckkopf eingesetzt und verrastet wird. Hierdurch wird die an der Unterseite des Druckkopfs befindliche Düsenplatte sowie eine gegebenenfalls benachbart angeordnete Belüftungsöffnung dichtend zur Anlage an das Dichtungsorgan gebracht. Anschließend wird auf den eingesetzten Druckkopf bzw. die Halterung ein mit einer Kanüle versehener Kanülenträger aufgesetzt, so daß die Kanüle über eine Befüllbohrung des Druckkopfs in den Tintenvorratsraum eindringt. Eine auf die Kanüle aufsetzbare Nachfüllpatrone entleert sich nach dem Entfernen einer diese verschließenden Kappe, so daß insoweit der Wiederbefüllvorgang ohne weiteres Zutun selbständig abläuft.

Aus der EP 0 711 668 A2 ist schließlich eine Vorrichtung bekannt geworden, mit deren Hilfe der Wiederbefüllvorgang vollautomatisch gesteuert abläuft. Sie weist eine Halterung auf, in die der Druckkopf einsetzbar ist. Beim Einsetzen des Druckkopfs wird über ein Kopplungsstück eine abgedichtete Verbindung zwischen der Belüftungsöffnung am Druckkopf und dem Tintentank einerseits, sowie zwischen der Düsenplatte und einem Auffangbehälter für aus der Düsenplatte austretende Tinte andererseits hergestellt. Weiterhin ist eine Pumpe zum Fördern von Tinte vorgesehen, die von einer Steuerelektronik derart betätigt wird, daß die Tinte solange vom Tintentank in den Tintenvorratsraum gefördert wird, bis der gewünschte Füllzustand erreicht ist. Anschließend wird die Förderrichtung der Pumpe umgekehrt, so daß der Förderdruck abgebaut und darüber hinaus ein vorgegebener Unterdruck im Tintenvorratsraum hergestellt werden kann. Durch die Aufnahme des Druckkopfs mit im wesentlichen nach oben weisende Düsenplatte kann die durch die zugeführte Tinte verdrängte Luft nach oben hin direkt durch die Austrittsöffnungen der Düsenplatte hindurch entweichen. Der maximale Befüllzustand ist demnach durch das Anstehen des Tintenpegels an den Austrittsöffnungen der Düsenplatte vorgegeben. Damit läßt sich mit vergleichsweise geringem konstruktiven Aufwand eine zuverlässig zu betreibende Befüllvorrichtung realisieren.

Den vorstehend beschriebenen Wiederbefüllvorrichtungen ist gemeinsam, daß sie das Vorhandensein einer Befüllöffnung oder zumindest einer Belüftungsöffnung am Druckkopf voraussetzen, durch die die nachzufüllende Tinte zugeführt werden kann. In der Praxis ist jedoch eine große Zahl von Tintenpatronen oder Druckköpfen im Einsatz, die keine derartige Nachfüll- oder Belüftungsöffnung aufweisen bzw. deren Zugänglichkeit von außen nicht ohne weiteres möglich ist. Der Zugang zum Tintenvorratsraum dieser Tintenpatronen oder Druckköpfe ist somit lediglich durch die Austrittsöffnungen der Düsenplatte gegeben.

Die Einsatzmöglichkeit der bisher bekannten Nachfüllvorrichtungen scheitert in den oben stehenden erstgenannten Fällen daran, daß die Kanülen aufgrund des geringen Durchmessers der Austrittsöffnungen der Düsenplatte nicht hindurchgeführt werden können, um die Tinte in den Tintenvorratsraum hineinzuleiten. Im Falle der letztgenannten vollautomatischen Befüllstation stellt sich das Problem, daß zur Realisierung des dort verwendeten Fluidsystems der Druckkopf über zwei voneinander getrennte Öffnungen, nämlich den Austrittsöffnungen der Düsenplatte und der Belüftungsöffnung, zugänglich sein muß.

Der Erfindung lag daher das Problem zugrunde, ein Verfahren zum Wiederbefüllen einer Tintenpatrone oder eines Druckkopfs eines Tintenstrahldruckers sowie eine hierzu geeignete Vorrichtung zur Verfügung zu stellen, bei denen lediglich eine einzige Zugangsöffnung zum Tintenvorratsraum benötigt wird, um insbesondere auch solche Tintenpatronen oder Druckköpfe bedienen zu können, die keine Nachfüllöffnung oder Belüftungsöffnung besitzen bzw. deren Zugänglichkeit nur unter großem Aufwand realisierbar wäre.

Das Problem wird einerseits durch die Merkmale des in Anspruch 1 beschriebenen Verfahrens gelöst, vorteilhafte Verfahrensvarianten sind durch die sich hieran anschließenden rückbezogenen Ansprüche angegeben.

Das Problem wird weiterhin durch eine Vorrichtung gelöst, die durch die Merkmale des Anspruchs 12 beschrieben ist. Eine vorteilhafte Ausführungsform ist durch die Merkmale des nachgeordneten Anspruchs angegeben.

Die Erfindung basiert auf der Idee, Tinte dem Tintenvorratsraum in Zyklen durch abwechselndes in Betrieb setzen und Stillsetzen einer Förderpumpe zuzuführen. Durch den zyklischen Betrieb (Impulsbetrieb) der Förderpumpe ist sichergestellt, daß in denjenigen Zyklusabschnitten, in denen die Pumpe stillgesetzt ist, nach einem an sich überhöhten Druckaufbau ein ausreichender Druckausgleich zwischen dem Tintenvorratsraum und dem Zuführbereich vor der Düsenplatte durch deren Austrittsöffnungen hindurch erfolgen kann. Diese Verfahrensweise ermöglicht ohne besondere zusätzliche Maßnahmen eine optimale Förderung von Tinte, da der Förderdruck der Förderpumpe als solcher nicht geregelt werden muß. Unterschiedlichste Randbedingungen während des Betriebs, beispielsweise aktueller Füllzustand der Tintenpatrone oder des Druckkopfs, Druckverhältnisse des im Tintenvorratsraum vorgesehenen Unterdrucksystems, Strömungsverhältnisse und/oder Strömungswiderstände im Bereich der Austrittsöffnungen der Düsenplatte, können problemlos ausgeglichen werden, ohne den Förderdruck der Förderpumpe regeln zu müssen, wie dies bei einer kontinuierlichen Förderung während des gesamten Befüllvorgangs nötig wäre.

Die Steuereinrichtung, die die Förderpumpe beeinflußt, braucht somit lediglich zwei Schaltzustände zu realisieren, nämlich das in Betrieb setzen und das Stillsetzen der Förderpumpe in abwechselnder Abfolge, wobei als Kriterium bzw. Auslösesignal für den jeweiligen Schaltvorgang an sich beliebige Meßgrößen verwendet werden können. Die Steuereinheit wertet die entsprechenden Signale in an sich bekannter Weise aus und beeinflußt in Abhängigkeit des errechneten Ergebnisses den gewünschten Betriebszustand der Förderpumpe. Eine zusätzliche Regelung, etwa in Form einer Drehzahlregelung des Antriebsmotors zur Anpassung der Förderleistung, kann vollständig entfallen, so daß ein besonders einfacher konstruktiver Aufbau einer Vorrichtung realisierbar ist.

Schließlich eignet sich das Konzept auch dafür, die eingangs beschriebene vollautomatische Befüllstation durch einige wenige Modifikationen und unter weitegehender Verwendung identischer Bauteile umzugestalten, und damit zu einer Vorrichtung zu gelangen, die uneingeschränkt auch für die hier in Rede stehenden Tintenpatronen oder Druckköpfe ohne oder lediglich mit beschränkter Zugänglichkeit des Tintenvorratsraums über andere Öffnungen als diejenigen der Düsenplatte zu gewährleisten. Gegenüber der bekannten vollautomatischen Wiederbefüllvorrichtung muß lediglich die Steuereinrichtung so modifiziert werden, daß der gewünschte Intervallbetrieb der Förderpumpe umgesetzt wird. Hinsichtlich des konstruktiven Aufbaus entfällt auch eine der beiden Leitungen, nämlich diejenige, die an die Belüftungsöffnung anzuschließen war. Insgesamt läßt sich somit eine Vorrichtung schaffen, die äußerst einfach und kostengünstig aufgebaut ist.

Der Intervallbetrieb läßt sich am einfachsten dadurch realisieren, daß der in der Förderleitung im Bereich vor der Düsenplatte herrschende Druck überwacht wird. Die Förderpumpe wird jeweils bei Erreichen eines vorgegebenen oberen Schwellwertes stillgesetzt und bei Erreichen eines vorgegebenen unteren Schwellwerts (erneut) in Betrieb gesetzt. Der sich hierdurch ergebende Druckverlauf ist im wesentlichen sägezahnförmig, d. h. er steigt nach dem In Betrieb setzen der Förderpumpe bis zum oberen Schwellwert hin an und fällt anschließend, d. h. nach dem Stillsetzen der Förderpumpe auf einen vorgegebenen unteren Schwellwert ab. Dieser Zyklus wiederholt sich so oft, bis ein vorgegebenes Abschaltkriterium erfüllt ist.

Der Vorteil dieser Betriebsart ist darin zu sehen, daß lediglich ein einziges Meßsignal benötigt wird, nämlich der herrschende Druck in der Förderleitung im Bereich vor der Düsenplatte. Das Meßsignal läßt sich durch Verwendung handelsüblicher und kostengünstiger Drucksensoren erzeugen. Gleichzeitig ist durch die Vorgabe der Schwellwerte, insbesondere des oberen Schwellwertes, sichergestellt, daß auch im Falle von Störungen kein unzulässig hoher Druckaufbau mit der Gefahr einer Beschädigung des Systems erfolgen kann. Sollten beispielsweise die Austrittsöffnungen der Düsenplatte verstopft sein, so baut sich mit dem ersten In Betrieb setzen der Förderpumpe sehr rasch Druck auf, dessen Maximalwert jedoch durch Vorgabe des oberen Schwellwertes begrenzt ist, obwohl der maximale Förderdruck der Förderpumpe weitaus höher liegen kann. Eine zusätzliche Überwachung des Systemdrucks kann daher entfallen.

Hinsichtlich der Wahl der Schwellwerte besteht an sich weitgehende Freizügigkeit, wobei einerseits beachtet werden muß, daß der obere Schwellwert zur Vermeidung von Lekageproblemen nicht zu hoch gewählt wird. So hat es sich als zweckmäßig erwiesen, als oberen Schwellwert einen Druck im Bereich von ca. 0,8 bis 1,0 bar Überdruck zu wählen. Dieser Druck ist einerseits ausreichend hoch, um eine rasche Förderung von Tinte in den Tintenvorratsraum zu ermöglichen, andererseits stellt er keine allzu hohen Anforderungen an die verwendeten Dichtungselemente und Anschluß-/Kopplungsstücke.

Als unterer Schwellwert hat sich ein Druck im Bereich zwischen ca. 0,0 bis 0,2 bar Überdruck bewährt. Sofern ein möglichst kurzer Wiederbefüllvorgang realisiert werden soll, ist es zweckmäßig, als unteren Schwellwert einen Wert zu wählen, der etwas höher als 0 bar liegt, da der Abklingvorgang auf einen "drucklosen" Zustand relativ viel Zeit benötigt. Als guter Kompromiß haben sich deshalb Werte zwischen ca. 0,1 und 0,2 bar Überdruck als unterer Schwellwert bewährt.

Weitere bevorzugte Verfahrensvarianten sind auf die Auswahl eines geeigneten Abschaltkriteriums gerichtet.

Im einfachsten Fall wird als Abschaltkriterium der Ablauf eines Zeitintervalls verwendet. Vorteilhafterweise ist dies so bemessen, daß die während dieses Zeitintervalls die (rein rechnerisch) geförderte Tinte in etwa dem nominellen Aufnahmevolumen des betreffenden Tintenvorratsraums entspricht. So sind von Seiten der Tintenpatronen- oder Druckkopfhersteller Füllvolumina angegeben, die als Maß für eine nachzufüllende Menge an Tinte dienen können. Das benötigte Zeitintervall läßt sich damit aus dem Mittelwert des auf- und abschwellenden Druckverlaufs, näherungsweise als arithmetisches Mittel zwischen dem oberen und dem unteren Schwellwert, und unter Berücksichtigung der Förderdaten der Pumpe, der Dichte der Tinte und der Querschnitte der Austrittsöffnungen der Düsenplatte ermitteln.

In der Praxis hat sich gezeigt, daß ein exaktes Abstimmen des Zeitintervalls auf das nominelle Aufnahmevolumen zwar wünschenswert, jedoch nicht zwangsweise erforderlich ist. Einerseits sind die meisten der im Handel befindlichen Tintenpatronen oder Druckköpfe so ausgelegt, daß sie ohne Funktionseinbuße auch ein größeres Volumen aufnehmen können als dies dem nominellen Aufnahmevolumen entspricht. Ein Überfüllen im Bereich von bis zu 25% über dem nominellen Aufnahmevolumen scheint bei einer Reihe von Tintenpatronen oder Druckköpfen möglich zu sein. Andererseits würde im Falle der bevorzugten Schwellwertvorgaben ein vorzeitiges Erreichen des maximalen Befüllzustands vor Ablauf des Zeitintervalls, etwa bei einem nur teilweise leer geschriebenen Druckkopf, keine Gefahr für das System darstellen, da die Pumpe, nötigenfalls wiederholt, bei Erreichen des oberen Schwellwertsignals stillgesetzt wird. Dies entspricht dem Zustand von verstopften Austrittsöffnungen, da auch hier keine (weitere) Förderung von Tinte mehr möglich ist.

Bevorzugt wird als Abschaltkriterium der Ablauf eines Zeitintervalls verwendet, welches in Abhängigkeit der Zahl von Zyklen festgelegt wird, welche innerhalb eines vorbestimmten Zeitintervalls zu Beginn des Wiederbefüllvorgangs, vorzugsweise während der ersten 60 Sekunden erreicht wird. Hierdurch wird unterschiedlichen Ausgangsbedingungen und den damit verbundenen Auswirkungen auf die Füllmenge Rechnung getragen. Sofern nämlich in dem System, welches gebildet ist durch den Tintentank, die Fluidverbindung (Leitung) zur Düsenplatte und dem Tintenvorratsraum, größere Lufteinschlüsse vorhanden sind (beispielsweise bei einer ersten Inbetriebnahme der Vorrichtung), wird das Sytemverhalten träge. Der Grund liegt darin, daß die eingeschlossene Luft zunächst in Richtung des Tintenvorratsraums verdrängt wird und als kompressibles Polster zu der geförderten Tinte hin wirkt. Es versteht sich von selbst, daß bei einer verlängerten Zyklusdauer, beispielsweise infolge des beschriebenen Lufteinschlusses, das Zeitintervall für den gesamten Wiederbefüllvorgang verlängert werden muß, um das gewünschte Nachfüllvolumen zu erreichen. Aus diesem Grund wird während eines festgelegten Zeitabschnitts zu Beginn des Wiederbefüllvorgangs die Zykluszahl ermittelt und daraus auf die benötigte Gesamtzeit, die für die Förderung des nominellen Tintenvolumens erforderlich ist, hochgerechnet.

Bevorzugt wird als Abschaltkriterium überwacht, ob der in dem Bereich vor der Düsenplatte herrschende Druck vor Ablauf eines vorbestimmten Zeitintervalls auf den unteren Schwellwert abgesunken ist. Das Zeitintervall beginnt bei jedem Stillsetzen der Förderpumpe infolge des Erreichens oberen Schwellwerts von neuem. Sobald nämlich die Aufnahmekapazität des Tintenvorratsraums erschöpft ist, kann keine weitere Tinte mehr durch die Austrittsöffnungen der Düsenplatte hindurchtreten. Folglich bleibt das aktuell erreichte Druckniveau weitgehend erhalten, ein Absinken auf den unteren Schwellwert ist nicht mehr möglich. Dieses "Hängenbleiben" auf einem Druckniveau oberhalb des unteren Schwellwerts kann damit zuverlässig als Abschaltkriterium herangezogen werden. Zweckmäßigerweise wird als Zeitintervall eine Zeitdauer gewählt, die etwa zwei bis dreimal solang ist wie die Zeitdauer für das Absinken des Drucks vom oberen auf den unteren Schwellwert bei weitgehend leerem Tintenvorratsraum.

Gemäß einer weiteren bevorzugten Verfahrensvariante wird als Abschaltkriterium überwacht, ob der im Bereich vor der Düsenplatte herrschende Druck vor Ablauf eines vorbestimmten Zeitintervalls den oberen Schwellwert erreicht hat, wobei das Zeitintervall bei jedem in Betrieb setzen der Förderpumpe infolge des Erreichens des unteren Schwellwertes von neuem beginnt. Während also in der vorangegangenen Ausführungsvariante der Druckabfall des Zyklusses überwacht wurde, wird im vorliegenden Fall der Druckanstieg analysiert. Es hat sich nämlich gezeigt, daß sich die Zeitdauer mit zunehmendem Füllzustand des Tintenvorratsraums verkürzt, insbesondere kurz vor Erreichen des maximalen Füllzustandes. Als sicheres Abschaltkriterium kann angesehen werden, wenn -gemäß einer bevorzugten Variante - der obere Schwellwert bereits nach Ablauf von 90 bis 95% derjenigen Zeitdauer erreicht ist, die im Falle eines im wesentlichen leeren Tintenvorratsraum für einen derartigen Anstieg benötigt wird.

Diejenigen Varianten, die bei jedem neuen Zyklus den Druckverlauf im ansteigenden und/oder abfallenden Ast überwachen, eignen sich ganz besonders dann, wenn der Füllzustand der Tintenpatrone oder des Druckkopfs nicht bekannt ist bzw. wenn häufig nicht leer geschriebene Tintenpatronen oder Druckköpfe nachzufüllen sind. Zwar wäre auch hier im einfachsten Fall eines fest vorgegebenen Zeitintervalls für den gesamten Wiederbefüllvorgang ausreichend, um das Nachfüllen sicher ablaufen zu lassen, jedoch erscheint diese Verfahrensweise unökonomisch, da in jedem Fall, d. h. auch bei geringen Mengen nachzufüllender Tinte stets das gesamte Zeitintervall ablaufen muß. Bevorzugt werden deshalb verschiedene Abschaltkriterien miteinander verknüpft, beispielsweise das Kriterium des zu Beginn des Befüllvorgangs hochgerechneten Zeitintervalls für den gesamten Ablauf in Kombination mit der Überwachung des Druckabfalls bei jedem Zyklus. Damit ist es möglich, den Befüllvorgang dann abzukürzen, wenn die Tintenpatrone oder der Druckkopf noch nennenswerte Mengen an Tinte enthält, beispielsweise beim vorsorglichen Wiederbefüllen vor dem Abarbeiten eines größeren Druckauftrags.

Eine zur Durchführung des Verfahrens geeignete Vorrichtung muß deshalb als Minimalkonfiguration folgende Baugruppen aufweisen:
- eine Halterung, in die die Tintenpatrone oder der Druckkopf einsetzbar ist,
- einen Tintentank, der über eine Leitung und ein Kopplungsstück mit der Düsenplatte zum Herstellen einer Fluidverbindung abgedichtet verbindbar ist,
- eine Förderpumpe mit umkehrbarer Förderrichtung zum Fördern von Tinte aus dem Tintentank in den Tintenvorratsraum sowie
- eine Steuereinrichtung, die den Befüllvorgang steuert und auf die Förderpumpe einwirkt.

Bevorzugt ist in der Leitung im Bereich benachbart zur Düsenplatte der einzusetzenden Tintenpatrone oder des einzusetzenden Druckkopfs ein Drucksensor eingeschaltet, dessen Signal von der Steuereinrichtung ausgewertet wird.

Die Erfindung wird nachstehend anhand der in den Figuren schematisch dargestellten Ausführungsbeispiele näher erläutert. Es zeigen:
- Figur 1: Vorrichtung in vereinfachter Schnittdarstellung,
- Figur 2: Druckverlauf während des Befüllvorgangs und
- Figur 3, 3a, 3b, 3c: Ablaufdiagramm der Steuerung.

Die in Figur 1 dargestellte Vorrichtung ermöglicht die erfindungsgemäße Verfahrensführung und soll deshalb vorab erläutert werden.

Die gesamte Vorrichtung ist in einem zweigeteilten Gehäuse untergebracht, bestehend aus einem Gehäuseunterteil 70 und einem Gehäuseoberteil 71, welche sämtliche Bauteile aufnehmen.

Am Gehäuseoberteil 71 ist eine Platine 11 befestigt, auf der eine hier nicht näher dargestellte Steuerelektronik aufgebaut ist und die darüber hinaus sämtliche Überwachungsorgane und eine Reihe von Betätigungselementen aufnimmt. In der hier dargestellten Schnittebene ist als eines von zwei Betätigungselementen ein Taster E2 dargestellt, der die Verriegelung einer am Gehäuseteil 71 angeschlagenen, schwenkbar gelagerten Schutzklappe 79 freigibt. Unmittelbar daneben ist ein weiterer, nicht dargestellter Taster angeordnet, mit dem der Befüllvorgang gestartet werden kann.

Benachbart zur Platine 11 ist am Gehäuseoberteil 71 eine Leuchtdiode 12 gezeigt, von welcher mehrere zu einem Anzeigenfeld zusammengefaßt sind und verschiedene Betriebs- und Störungszustände signalisieren. Konkret zeigt die Leuchtdiode 12 an, ob die Schutzklappe 79 geschlossen ist.

Aus Gründen der Übersichtlichkeit wurde auf die Darstellung der elektrischen Verschaltung und Verdrahtung verzichtet, da diese an sich bekannt ist.

Unterhalb der Schutzklappe 79 ist eine Halterung 75 angeordnet, in die ein Druckkopf 100 eingesetzt ist. Es handelt sich hierbei um einen Druckkopf 100 mit einem im Inneren angeordneten Tintenvorratsraum 105, der in an sich bekannter Weise mit einer Unterdruck erzeugenden Einrichtung beispielsweise in Form von federbeaufschlagten Tintenbeuteln, versehen ist. Stirnseitig ist am Druckkopf 100 eine mit Austrittsöffnungen 102 versehene Düsenplatte 101 angeordnet. Die Anwesenheit des Druckkopfs 100 wird durch ein Sensorelement E8 detektiert.

Die Düsenplatte 101 einschließlich der darin angebrachten Austrittsöffnungen 102 werden durch das Einsetzen in die Halterung 75 abgedichtet gegen einen Füllstutzen 80 gedrückt, in welchen gegenüberliegend eine Leitung 30 abgedichtet mündet. In das Gehäuseunterteil 70 ist ein mit einem Gehäuse 22 versehener Tintentank 20 einschiebbar.

Benachbart hierzu ist am Gehäuseunterteil 70 ein mit einer Kanüle 91 versehener Schlauchverteiler 90 angeordnet, so daß beim Einschieben des Tintentanks 20 die Kanüle 91 in das Innere des Tintentanks 20 fluiddicht einsticht. Gegenüberliegend ist am Schlauchverteiler 90 die Leitung 30 befestigt, so daß eine gegenüber der Umgebung abgedichtete Fluidverbindung zwischen dem Inneren des Tintentanks 20 einerseits und dem Füllstutzen 80 bzw. dem Tintenvorratsraum 105 des eingesetzten Druckkopfs 100 andererseits hergestellt ist. Die Leitung 30 ist als flexible Schlauchleitung und an sich durchgehend zwischen dem Schlauchverteiler 90 und dem Füllstutzen 80 ausgeführt. Zum Fördern von Tinte ist eine von einem Pumpenmotor 45 angetriebene Schlauchpumpe 40 vorgesehen, die in an sich bekannter Weise von außen auf die Schlauchleitung 30 einwirkt. Die Schlauchpumpe 40 ist am Gehäuseunterteil 70 verrastet.

Am Schlauchverteiler 90 sind zwei Leitungen 33, 34 vorgesehen, die in hier nicht näher interessierenden Art und Weise Druckinformationen an ein Sensorelement E3 zum Zwecke der Überwachung übertragen.

Die Leitung 30 ist jedoch im Abschnitt zwischen der Schlauchpumpe 40 und dem Füllstutzen 80 durch einen Schlauchverteiler 92 unterbrochen, um Informationen über die Druckverhältnisse in der Leitung 30 an dieser Stelle, d. h. im Bereich benachbart zur Düsenplatte 101, zu gewinnen und an das Sensorelement E3 zu übertragen. Hierzu dienen Schlauchleitungen 31, 32, 35. Die gewonnenen Informationen werden in an sich bekannter Weise an die nicht gezeigte Steuerelektronik übertragen, die auf die Schlauchpumpe 40 bzw. den diese antreibenden Pumpenmotor 45 in der nachstehend näher beschriebenen Art und Weise einwirkt und darüber hinaus den ordungsgemäßen Ablauf des Nachfüllvorgangs überwacht.

Das Grundprinzip der erfindungsgemäßen Verfahrensführung ist durch das in Figur 2 skizzierte Druck-/Zeitdiagramm angedeutet, welches den Verlauf des Drucks in der Schlauchleitung 30 im Abschnitt zwischen der Schlauchpumpe 40 und dem Füllstutzen 80, also benachbart zur Düsenplatte 101, zeigt. In Abkehr von bislang bekannten Verfahrensführungen wird während der Dauer des Befüllvorgangs die Schlauchpumpe 40 abwechselnd von der Steuerelektronik ein- und ausgeschaltet, so daß in der Schlauchleitung 30 der in Figur 2 erkennbare sägezahnartige Druckverlauf erzeugt wird. Die Pumpe 40 wird jeweils für die Dauer eines Zeitintervalls T1 in Betrieb gesetzt, wodurch der Druck in der Leitung 30 ansteigt. Der Druckanstieg wird hierbei maßgeblich durch den Strömungswiderstand der Austrittsöffnungen 102 der Düsenplatte 100 mitbestimmt. Dieser ist so hoch, daß in relativ kurzer Zeit T1, d. h. binnen weniger Sekunden, der Druck einen oberen Schwellwert Po erreicht, woraufhin die Pumpe 40 stillgesetzt wird.

Der Druck sinkt daraufhin wieder ab, da keine weitere Tinte gefördert wird und die in der Leitung 30 unter Druck stehende Tinte weiter durch die Austrittsöffnungen 102 hindurchgedrückt wird. Der Druckabbau erfolgt ebenfalls innerhalb vergleichsweise kurzer Zeit T3, die in der Regel im Bereich von Sekunden liegt.

Bei Erreichen des unteren Schwellwerts Pu wird die Pumpe 40 wieder in Betrieb gesetzt, woraufhin der Druck erneut innerhalb des Zeitintervalls T1 auf den oberen Schwellwert Po ansteigt. Der Zyklus, bestehend aus dem Druckansteig und dem anschließenden Druckabfall, beginnt von neuem, wobei sich die Zykluszeit aus der Addition der Zeitintervalle T1 und T3 ergibt.

Der Zyklus wird so lange wiederholt durchlaufen, bis eines von zwei Abschaltkriterien erreicht ist.

Im vorliegenden Ausführungsbeispiel ist als erstes Abschaltkriterium der Ablauf eines vorgegebenen Zeitintervalls T6 erreicht, so daß ein erneutes in Betrieb setzen der Förderpumpe 40 unterbunden wird. In der eingezeichneten Konstellation wird bei Ablauf des Zeitintervalls T6 der maximale Füllzustand nicht (ganz) erreicht, was in der Regel zu keinen praxisrelevanten Nachteilen führt. Es ist demnach die Grundkonstellation angedeutet, bei der der Tintenvorratsraum 105 keine nennenswerten Tintenreste mehr enthält, so daß während des Zeitintervalls T6 das vorgesehene Tintenvolumen vollständig eingebracht werden kann.

Im dargestellten Ausführungsbeispiel fällt der Ablauf des Zeitintervalls T6 zufällig mit dem Ablauf des letzten Teilintervalls T3 zusammen, so daß zu diesem Zeitpunkt der aktuelle Druck in der Leitung 30 gerade den unteren Schwellwert Pu erreicht hat. Es versteht sich von selbst, daß der Ablauf des Zeitintervalls T6 in der Praxis nicht zwangsläufig mit dem Ablauf des Teilintervalls T3 zusammenfallen muß, sondern in der Regel an anderer (zeitlicher) Stelle erfolgt, also auch beispielsweise innerhalb des Teilintervalls T1 während der Phase des Druckaufbaus. In einem solchen Fall wird die Förderpumpe 40 sofort stillgesetzt, so daß in diesem Zyklus der obere Schwellwert Po nicht mehr erreicht wird.

Bei Erreichen des Abschaltkriteriums wird - nach gegebenenfalls vorherigem Stillsetzen der Förderpumpe 40 - die Förderrichtung umgesteuert und die Förderpumpe 40 zur Rückförderung von Tinte in den Tintentank in Betrieb gesetzt. Das Rückfördern von Tinte dient einerseits dazu, den in der Leitung 30 anstehenden Überdruck rasch abzubauen und andererseits den für eine einwandfreie Funktion des Druckkopfs erforderlichen (geringen) Unterdruck im Tintenvorratsraum 105 herzustellen. Sobald der erforderliche Unterdruck erreicht ist, wird die Förderpumpe 40 stillgesetzt und der Druckkopf 100 kann betriebsfertig aus der Vorrichtung entnommen werden.

In Figur 2 ist weiterhin das Ansprechen eines weiteren Abschaltkriteriums angedeutet, bei dem überwacht wird, ob der Druck in der Leitung 30 vor Ablauf eines bestimmten vorgegebenen Zeitintervalls T3,max auf den unteren Schwellwert Pu abgesunken ist. Hierzu wird bei jedem Stillsetzen der Förderpumpe 40 infolge des Erreichens des oberen Schwellwertes Po das maximal zulässige Zeitintervall T3,max neu gestartet. Sollte der Druck bei Ablauf des Zeitintervalls T3,max nicht auf den unteren Schwellwert Pu abgesunken sein, wird dies als Kriterium dafür gewertet, daß trotz des an der Düsenplatte 101 anstehenden Drucks keine weitere Tinte mehr in den Tintenvorratsraum 105 hineinfließen kann, dieser also vollständig gefüllt ist. Auch hier wird der Nachfüllvorgang dadurch zu Ende geführt, daß die Förderrichtung der Förderpumpe 40 umgekehrt wird, so daß der Druckabbau und das anschließende Wiederherstellen des gewünschten Unterdrucks im Tintenvorratsraum 105 erfolgen kann.

Bei der Wahl des maximalen Zeitintervalls T3,max ist darauf zu achten, daß dieses so lange gewählt wird, daß einerseits ein vorzeitiges Beenden des Nachfüllvorgangs vermieden wird, andererseits keine allzu langen Wartezeiten auftreten. Es hat sich als guter Kompromiß erwiesen, hierfür etwa das Zwei- bis Dreifache des Teilintervalls T3 zu wählen, welches in einem durchschnittlichen Fall bei einem weitgehend leeren Tintenvorratsraum 105 auftritt. Der Vollständigkeit halber sei darauf hingewiesen, daß die Teilintervalle T1 und T3 sich von Zyklus zu Zyklus innerhalb gewisser Grenzen verändern können, insbesondere, wenn Lufteinschlüsse in der Leitung 30 auftreten, oder aber auch kurz vor Erreichen des maximalen Füllstandes. Wie eingangs näher erläutert, kann der letztgenannte Effekt auch als Abschaltkriterium genutzt werden.

Die Kombination der obenstehenden Abschaltkriterien ermöglicht eine besonders ökonomische Verfahrensweise, da bei solchen Druckköpfen, die noch nennenswerte Restvolumina an Tinte aufweisen, der Nachfüllvorgang gezielt bei Erreichen des vorgesehenen Füllzustandes abgeschlossen werden kann.

In den Figuren 3a, 3b und 3c ist das vereinfachte Flußdiagramm zur automatischen Steuerung des Nachfüllvorgangs dargestellt.

Durch das Betätigen der Start-Taste (Taster E1) wird die Stromversorgung hergestellt und zunächst überprüft, ob die Eingangsvoraussetzungen erfüllt sind. Soweit ein Systemfehler festgestellt wird, wird dieser zur Anzeige gebracht.

Sind alle Eingangsvoraussetzungen erfüllt, kann die Schutzklappe 79 geöffnet werden. Daraufhin ist der Druckkopf 100 einzusetzen, gegebenenfalls ebenfalls der Tintentank 20. Nach dem Schließen der Schutzklappe 79 wird der Füllvorgang gestartet.

Mit dem in Betrieb setzen der Pumpe 40 starten zwei Zeitintervalle, nämlich das Zeitintervall T6, welches die maximale Dauer des Befüllvorgangs vorgibt, sowie das weitere Zeitintervall T3,max, welches den Druckanstieg bei Durchlaufen des ersten Zyklusses überwacht. Sollte der als "Druckniveau P2" bezeichnete obere Schwellwert Po innerhalb des vorgegebenen Zeitintervalls nicht erreicht werden, liegt ein Systemfehler vor. Im Normalfall wird jedoch der obere Schwellwert Po rechtzeitig erreicht und die Pumpe 40 wird abgeschaltet. Beim ersten Zyklus wird zusätzlich eine Dichtheitsprüfung durchgeführt, die im Falle einer detektierten Leckage den Nachfüllvorgang abbricht und durch Umsteuern der Förderpumpe 40 den Druckabbau einleitet und den erforderlichen Unterdruck im Tintenvorratsraum 105 herstellt.

Soweit das Dichtheitskriterium positiv erfüllt ist, wird unmittelbar beim Abschalten der Förderpumpe 40 das Zeitintervall T3 gestartet und dahingehend überwacht, ob der als "Druckniveau P1" bezeichnete untere Schwellwert Pu innerhalb des maximal vorgesehenen Zeitintervalls T3,max erreicht wird. Ist dies der Fall, wird die Förderpumpe 40 erneut gestartet und der Zyklus beginnt von neuem.

Der Zyklus wird nunmehr so oft durchlaufen, bis entweder das untere Druckniveau (Schwellwert Pu) während des maximal vorgegebenen Teilintervalls T3,max nicht mehr erreicht wird oder aber die maximal vorgegebene Befüllzeit T6 abgelaufen ist.

Danach wird durch Umkehr der Förderrichtung Tinte zurück in den Tintentank 20 gefördert, bis der Überdruck in der Leitung 30 vollständig abgebaut und anschließend der vorgesehene Unterdruck im Tintenvorratsraum 105 erreicht ist. Nach Ablauf einer kurzen Wartezeit für einen internen Druckausgleich kann die Schutzklappe 79 geöffnet und der Druckkopf 100 betriebsfertig genommen werden.

### Bezugszeichenliste

- 11: Platine
- 12: Leuchtdiode
- 20: Tintentank
- 22: Gehäuse
- 30: Leitung
- 31: Leitung
- 32: Leitung
- 33: Leitung
- 34: Leitung
- 35: Leitung
- 40: Schlauchpumpe
- 45: Pumpenmotor
- 70: Gehäuseunterteil
- 71: Gehäuseoberteil
- 75: Halterung
- 79: Schutzklappe
- 80: Füllstutzen
- 90: Schlauchverteiler
- 91: Kanüle
- 92: Schlauchverteiler
- 100: Druckkopf
- 101: Düsenplatte
- 102: Austrittsöffnungen
- 105: Tintenvorratsraum
- E2: Taster
- E3: Sensorelement
- E8: Sensorelement
- max: Maximalwert
- P: Druck
- Po: oberer Schwellwert
- Pu: unterer Schwellwert
- T1: Zeitintervall
- T3: Zeitintervall
- T6: Zeitintervall

## Patentansprüche

1. Verfahren zum Wiederbefüllen einer Tintenpatrone bzw. eines Druckkopfs eines Tintenstrahldruckers oder dergleichen, mit einem die Tinte aufnehmenden Tintenvorratsraum, welcher in Fluidverbindung mit Austrittsöffnungen einer Düsenplatte steht und in welchem ein Unterdruck herrscht, der unbeabsichtigtes Austreten von Tinte durch die Austrittsöffnungen der Düsenplatte verhindert,
gekennzeichnet durch wenigstens folgende Verfahrensschritte:
a) Herstellen einer abgedichteten Fluidverbindung zwischen der Düsenplatte (101) und einem Tintentank (20).
b) Fördern von Tinte aus dem Tintentank (20) in den Tintenvorratsraum (105) in Zyklen durch abwechselndes in Betrieb setzen und Stillsetzen einer Förderpumpe (40).
c) Beenden des Förderns von Tinte bei Erreichen eines vorgegebenen Abschaltkriteriums.
d) Rückfördern von Tinte in den Tintentank (20) bis zum Erreichen des vorgegebenen Unterdrucks im Tintenvorratsraum (105).
e) Lösen der Fluidverbindung.

2. Verfahren nach Anspruch 1, dadurch gekennzeichnet, daß der im Bereich vor der Düsenplatte (101) herrschende Druck überwacht und die Förderpumpe (40) jeweils
- bei Erreichen eines vorgegebenen oberen Schwellwertes (Po) stillgesetzt, und
- bei Erreichen eines vorgegebenen unteren Schwellwertes (Pu) in Betrieb gesetzt
wird.

3. Verfahren nach Anspruch 2, dadurch gekennzeichnet, daß der obere Schwellwert (Po) im Bereich zwischen ca. 0,8 und 1,0 bar Überdruck liegt.

4. Verfahren nach Anspruch 2 oder 3, dadurch gekennzeichnet, daß der untere Schwellwert (Pu) im Bereich zwischen ca. 0,0 und 0,2 bar Überdruck liegt.

5. Verfahren nach einem der vorhergehenden Ansprüche, dadurch gekennzeichnet, daß als Abschaltkriterium der Ablauf eines Zeitintervalls (T6) verwendet wird.

6. Verfahren nach Anspruch 5, dadurch gekennzeichnet, daß das Zeitintervall (T6) so bemessen ist, daß die geförderte Tinte in etwa dem nominellen Aufnahmevolumen des Tintenvorratsraums (105) entspricht.

7. Verfahren nach Anspruch 5, dadurch gekennzeichnet, daß das Zeitintervall (T6) in Abhängigkeit der während eines bestimmten Zeitintervalls zu Beginn des Wiederbefüllvorgangs, vzw. während der ersten 60 sec., erreichten Zahl von Zyklen festgelegt wird.

8. Verfahren nach einem der Ansprüche 2 bis 7, dadurch gekennzeichnet, daß als Abschaltkriterium überwacht wird, ob der im Bereich vor der Düsenplatte (101) herrschende Druck vor Ablauf eines bestimmten Zeitintervalls (T3,max) auf den unteren Schwellwert (Pu) abgesunken ist, wobei das Zeitintervall (T3, max) bei jedem Stillsetzen der Förderpumpe (40) infolge des Erreichens des oberen Schwellwertes (Po) neu beginnt.

9. Verfahren nach Anspruch 8, dadurch gekennzeichnet, daß das Zeitintervall (T3,max) etwa der zwei- bis dreifachen Zeitdauer (T3) beträgt, die im Falle eines im wesentlichen leeren Tintenvorratsraums (105) verstreicht, bis der Druck nach dem Stillsetzen der Förderpumpe (40) vom oberen Schwellwert (Po) auf den unteren Schwellwert (Pu) absinkt.

10. Verfahren nach einem der Ansprüche 2 bis 7, dadurch gekennzeichnet, daß als Abschaltkriterium überwacht wird, ob der im Bereich vor der Düsenplatte (101) herrschende Druck vor Ablauf eines bestimmten Zeitintervalls (T1,max) den oberen Schwellwert (Po) erreicht hat, wobei das Zeitintervall (T1, max) bei jedem in Betrieb setzen der Förderpumpe (40) infolge des Erreichens des unteren Schwellwerts (Pu) neu beginnt.

11. Verfahren nach Anspruch 10, dadurch gekennzeichnet, daß das Zeitintervall (T1,max) ca. 90 bis 95% derjenigen Zeitdauer (T1) beträgt, die im Falle eines im wesentlichen leeren Tintenvorratsraums (105) verstreicht, bis der Druck nach dem in Betrieb setzen der Förderpumpe vom unteren Schwellwert (Pu) auf den oberen Schwellwert (Po) ansteigt.

12. Vorrichtung zum Wiederbefüllen einer Tintenpatrone bzw. eines Druckkopfs (100) eines Tintenstrahldruckers oder dergleichen, mit einem die Tinte aufnehmenden Tintenvorratsraum (105), welcher in Fluidverbindung mit Austrittsöffnungen (102) einer Düsenplatte (101) steht und in welchem ein vorgegebener Unterdruck herrscht, der ein unbeabsichtigtes Austreten von Tinte durch die Austrittsöffnungen (102) der Düsenplatte (101) verhindert, zur Durchführung des Verfahrens nach einem der vorstehenden Ansprüche, mit
- einer Halterung (75), in die die Tintenpatrone oder der Druckkopf (100) einsetzbar ist,
- einem Tintentank (20), der über eine Leitung (30) und ein Kopplungsstück (50) mit der Düsenplatte (101) zum Herstellen einer Fluidverbindung abgedichtet verbindbar ist,
- einer Förderpumpe (40) mit umkehrbarer Förderrichtung zum Fördern von Tinte aus dem Tintentank (20) in den Tintenvorratsraum (105), sowie
- einer den Befüllvorgang steuernde Steuereinrichtung, die auf die Förderpumpe (40) einwirkt.

13. Vorrichtung nach Anspruch 12, gekennzeichnet durch einen in der Leitung (30) im Bereich benachbart zur Düsenplatte (101) der einzusetzenden Tintenpatrone oder des einzusetzenden Druckkopfs (100) eingeschalteten Drucksensor.
